# EUROPÄISCHE PATENTANMELDUNG

(11) **EP 4 751 614 A1**
(43) Veröffentlichungstag der Anmeldung: **03.06.2026**
(21) Anmeldenummer: 25219503.7
(22) Anmeldetag: 28.11.2025
(51) Int. Cl.: A47B 95/00, A47B 96/02, A47B 96/06, A47B 96/07

(54) **HALTEVORRICHTUNG ZUR MONTAGE EINER WASCHTISCHPLATTE ODER EINES MÖBELELEMENTS AN EINEM WASCHTISCH**

(30) Priorität: 29.11.2024 DE 102024135370
(71) Anmelder: Szymkowiak, Przemyslaw, 22609 Hamburg (DE)
(72) Erfinder: Szymkowiak, Przemyslaw, 22609 Hamburg (DE)
(74) Vertreter: RGTH

(57) **Zusammenfassung**

Um eine Befestigungsmöglichkeit für Waschtischplatten oder Möbelelemente bereitzustellen, welche optisch ansprechend ist und die Befestigung von Waschtischplatten oder Möbelelementen mit einem hohen Gewicht ermöglicht, wird eine Haltevorrichtung (100, 100') zur Montage einer Waschtischplatte (400) oder eines Möbelelements an einem Waschtisch (200) vorgeschlagen, umfassend einen Befestigungsabschnitt (11) zur Befestigung der Haltevorrichtung (100, 100'), insbesondere ausschließlich, an dem Waschtisch (200) und umfassend einen Aufnahmeabschnitt (10) zur Aufnahme und Befestigung der Waschtischplatte (400) oder des Möbelelements an der Haltevorrichtung (100, 100'), wobei die Haltevorrichtung (100, 100') ferner eine Stützeinrichtung (12) zur Aufnahme einer Last von dem Aufnahmeabschnitt (10) und Weiterleitung der Last an den Befestigungsabschnitt (11) umfasst und/oder wobei eine minimale Materialstärke eines Materials des Aufnahmeabschnitts (10) und/oder des Befestigungsabschnitts (12) wenigstens 1,5 mm beträgt.

## Beschreibung

Die Erfindung betrifft eine Haltevorrichtung zur Montage einer Waschtischplatte oder eines Möbelelements an einem Waschtisch, ein System aufweisend eine solche Haltevorrichtung, eine Waschtischplatte oder ein Möbelelement ausgebildet zur Verwendung in einem solchen System sowie ein Vorwandelement aufweisend eine vorgenannte Haltevorrichtung.

Aus dem Stand der Technik sind Waschtischplatten oder Möbelelemente bekannt zur Montage unterhalb eines Waschtisches zur Ablage von Gegenständen. Üblicherweise werden solche Waschtischplatten oder Möbelelemente mittels entsprechender Befestigungseinrichtungen an der Wand, an welcher auch der Waschtisch befestigt ist, fixiert. Dies kann beispielsweise mittels Schrauben oder Winkeln erfolgen.

Nachteilig bei bekannten Lösungen ist, dass die Befestigung an der Wand oft aufwändig ist und zusätzliche Bohrungen in der Wand erforderlich sind. Ferner sind bekannte Befestigungsmittel derart ausgestaltet, dass diese insbesondere bei Betrachtung des Waschtisches bzw. der Waschtischplatte von vorne bzw. unten sichtbar sind, was optisch störend ist.

Zudem sind bekannte Befestigungselemente meist nicht für die Befestigung von schweren Waschtischplatten oder Möbelelementen ausgelegt, sondern meist für leichte bzw. kleine Waschtischplatten konzipiert.

Der Erfindung liegt daher die Aufgabe zugrunde, eine Befestigungsmöglichkeit für Waschtischplatten und/oder Möbelelemente bereitzustellen, welche optisch ansprechend ist und die Befestigung von Waschtischplatten und/oder Möbelelementen mit einem hohen Gewicht ermöglicht.

Die erfindungsgemäße Aufgabe wird gelöst durch eine Haltevorrichtung zur Montage einer Waschtischplatte oder eines Möbelelements an einem Waschtisch, umfassend einen Befestigungsabschnitt zur Befestigung der Haltevorrichtung, insbesondere ausschließlich, an dem Waschtisch und umfassend einen Aufnahmeabschnitt zur Aufnahme und Befestigung der Waschtischplatte oder des Möbelelements an der Haltevorrichtung, wobei die Haltevorrichtung ferner eine Stützeinrichtung zur Aufnahme einer Last von dem Aufnahmeabschnitt und Weiterleitung der Last an den Befestigungsabschnitt umfasst und/oder wobei eine minimale Materialstärke eines Materials des Aufnahmeabschnitts und/oder des Befestigungsabschnitts wenigstens 1,5 mm, bevorzugt wenigstens 2 mm, besonders bevorzugt wenigstens 3 mm, ganz besonders bevorzugt wenigstens 4 mm, beträgt.

Die Haltevorrichtung zeichnet sich vorteilhaft dadurch aus, dass diese zur Aufnahme schwerer Platten oder Möbelelementen, welche ein Gewicht von bis hin zu 60 kg aufweisen können, ausgebildet ist. Insbesondere ist es dadurch auch möglich, massive Holzplatten oder Steinplatten als Waschtischplatten zu verwenden. Dies wird dadurch erreicht, dass eine Stützeinrichtung vorgesehen ist, welche die Last von dem Aufnahmeabschnitt aufnimmt und diese an den Befestigungsabschnitt überträgt. Von dem Befestigungsabschnitt kann die Last bevorzugt an den Waschtisch bzw. optional an die Wand übertragen werden. Das mögliche Aufnahmegewicht bezieht sich dabei auf die Verwendung von zwei Haltevorrichtungen zum Halten einer Platte. Grundsätzlich ist es möglich, dass mehr als zwei, beispielsweise drei, vier oder mehr Haltevorrichtungen zur Befestigung einer Platte oder eines Möbelstücks verwendet werden. In diesem Fall erhöht sich das mögliche Aufnahmegewicht entsprechend. Eine einzelne Haltevorrichtung kann insbesondere ein Gewicht von bis zu 30 kg halten. Alternativ oder zusätzlich wird die Aufnahme schwerer Waschtischplatten oder Möbelelemente dadurch ermöglicht, dass eine minimale Materialstärke der insbesondere lastaufnehmenden Bereiche des Aufnahmeabschnitts und/oder des Befestigungsabschnitts wenigstens 1,5 mm beträgt. Insbesondere ist eine Haltevorrichtung zur Aufnahme eines Gewichts von wenigstens 10 kg, 15 kg, 20 kg oder 25 kg ausgebildet.

In der nachfolgenden Beschreibung wird auf die Verwendung der Haltevorrichtung zusammen mit einer Waschtischplatte Bezug genommen. Es versteht sich, dass die nachfolgenden Ausführungen zur Verwendung der Haltevorrichtung in analoger Weise auf das Möbelelement anwendbar sind, sodass die Ausführungen entsprechend ebenfalls für das Möbelelement gelten. Bei dem Möbelelement kann es sich insbesondere um ein Schrankelement, ein Regalelement, insbesondere ein Fachelement, ein Schubladenelement oder ein ähnliches Möbelelement handeln. Die vorstehend genannten Möbelelemente umfassen jeweils zumindest eine plattenförmige Oberseite bzw. eine obere Deckplatte, welche in analoger Weise zu der Waschtischplatte an der Haltevorrichtung befestigt und mit dieser zusammen an dem Waschtisch fixiert werden kann. Sämtliche Ausführungen in Bezug auf die Waschtischplatte gelten entsprechend auch für die plattenförmige Oberseite bzw. die obere Deckplatte des Möbelelements. Sofern das Möbelelement eine Rückwand aufweist, kann diese eine oder mehrere Durchbrechungen bzw. Öffnungen aufweisen, welche derart geformt ist, dass sich die Haltevorrichtung, insbesondere der Aufnahmeabschnitt bzw. die Stützeinrichtung durch diese hindurch erstrecken können.

Bevorzugt können die lastaufnehmenden Bereiche des Aufnahmeabschnitts und/oder des Befestigungsabschnitts eine minimale Materialstärke zwischen 1,5 mm und 5 mm aufweisen, besonders bevorzugt zwischen 2 mm und 4,5 mm und ganz besonders bevorzugt zwischen 3 mm und 4 mm. Beispielsweise kann die minimale Materialstärke 3 mm oder 4 mm betragen.

Bevorzugt können verschiedene Bereiche der Haltevorrichtung unterschiedliche Materialstärken aufweisen. Beispielsweise kann der Aufnahmeabschnitt eine geringere oder eine größere Materialstärke aufweisen als der Befestigungsabschnitt.

Die lastaufnehmenden Bereiche sind insbesondere Streben, Verbindungsabschnitte, Auflagebereiche und dergleichen, welche durch die Aufnahme der Waschtischplatte und deren Befestigung an dem Waschtisch mit einer Kraft bzw. Last beaufschlagt sind, bzw. welche die Waschtischplatte tragen.

Eine ausschließliche Befestigung der Haltevorrichtung an dem Waschtisch kann bedeuten, dass die Haltevorrichtung ausschließlich an dem Waschtisch fixiert ist. Insbesondere ist die Haltevorrichtung ausschließlich an einem Befestigungspunkt an dem Waschtisch befestigt bzw. an diesem aufgehängt. Gleichzeitig kann die Haltevorrichtung sich jedoch auch an anderen Komponenten bzw. Bereichen, welche nicht der Waschtisch sind, abstützen. Insbesondere kann sich die Haltevorrichtung an einer Wand, an welcher der Waschtisch befestigt ist, abstützen. Dadurch sind mit Vorteil keine zusätzlichen Bohrungen oder ähnliches an der Wand für die Befestigung der Haltevorrichtung notwendig.

Bevorzugt weist der Waschtisch im Bereich des Befestigungspunktes einen Hohlraum bzw. eine Vertiefung auf. Insbesondere ist der Befestigungspunkt in einem Hohlraum bzw. einer Vertiefung des Waschtischs angeordnet. Entsprechend kann sich die Haltevorrichtung, insbesondere dessen Befestigungsabschnitt, in den Hohlraum hinein erstrecken, um dort an dem Befestigungspunkt des Waschtisches an dem Waschtisch befestigt zu werden. Die Vertiefung bzw. die Ausnehmung ist bevorzugt nach unten hin offen, sodass sich der Befestigungsabschnitt von unten aus hin zu dem Befestigungspunkt nach oben erstrecken kann. Bevorzugt ist für jeden Befestigungspunkt ein Hohlraum vorgesehen oder es kann ein gemeinsamer Hohlraum bzw. Ausnehmung für zwei oder mehr, beispielsweise drei oder vier, Befestigungspunkte des Waschtisches vorgesehen sein. Dabei kann an jedem der Befestigungspunkte eine Haltevorrichtung angeordnet werden. Insbesondere können so zwei oder mehr, beispielsweise drei oder vier, Haltevorrichtungen an einem Waschtisch befestigt werden.

Bevorzugt ist der Befestigungsabschnitt zur Befestigung an einem Wandbefestigungselement des Waschtisches ausgebildet. Waschtische werden üblicherweise mittels eines Bolzens bzw. einer Gewindeschraube, welche im Bereich der Rückseite des Waschtisches durch den Waschtisch geführt wird, an der Wand befestigt. Der Befestigungsabschnitt ist insbesondere derart ausgestaltet, dass dieser gemeinsam mit dem Waschtisch mittels eines einzigen Bolzens bzw. einer einzigen Gewindeschraube an der Wand befestigbar ist. Dabei wird die Haltevorrichtung insbesondere nicht unmittelbar an der Wand befestigt, sondern die Haltevorrichtung ist an dem Waschtisch befestigt bzw. an dessen Wandbefestigungselement und der Waschtisch ist an der Wand zusammen mit der Haltevorrichtung befestigt.

Bevorzugt umfasst der Befestigungsabschnitt eine Durchgangsöffnung zur Befestigung der Haltevorrichtung an dem Wandbefestigungselement, insbesondere eine Schraube, des Waschtischs. Insbesondere wird das Wandbefestigungselement, beispielsweise die Schraube bzw. Gewindeschraube oder Bolzen, bei der Befestigung des Waschtisches zusätzlich durch die Durchgangsöffnung des Befestigungsabschnitts geführt. Dabei kann das Wandbefestigungselement während der Befestigung zuerst durch die Durchgangsöffnung und dann durch eine Öffnung in dem Waschtisch geführt werden oder umgekehrt.

Bevorzugt ist der Aufnahmeabschnitt als Aufnahmearm ausgebildet, welcher sich, insbesondere senkrecht, von dem Befestigungsabschnitt, insbesondere einem unteren Ende des Befestigungsabschnitts bezogen auf den am Waschtisch befestigten Zustand, erstreckt. Der Aufnahmeabschnitt kann bevorzugt ebenfalls als Befestigungsarm ausgebildet sein.

Bevorzugt ist die Waschtischplatte an einer Oberseite oder an einer Unterseite des Aufnahmeabschnitts befestigbar.

Bevorzugt ist die Waschtischplatte auf einer Oberseite des Aufnahmearms anordbar und ist bevorzugt mittels eines oder mehrerer Befestigungselemente, insbesondere Schrauben, an dem Aufnahmearm fixierbar. Alterativ oder zusätzlich kann die Waschtischplatte an den Aufnahmeabschnitt geklebt sein. Die Waschtischplatte liegt somit auf dem Aufnahmearm auf. Der Aufnahmearm weist insbesondere eine abgeflachte Oberseite bzw. eine ebene Fläche im Bereich der Oberseite auf, auf welcher die Waschtischplatte aufliegt. Bevorzugt ist die Waschtischplatte unmittelbar bzw. direkt an dem Aufnahmeabschnitt bzw. dem Aufnahmearm befestigt. Bevorzugt liegt die Waschtischplatte unmittelbar bzw. direkt auf dem Aufnahmearm auf, insbesondere auf der abgeflachten Oberseite des Aufnahmearms, insbesondere derart, dass die Unterseite der Waschtischplatte direkt plan auf dem Aufnahmearm aufliegt. Insbesondere sind keine weiteren Aufnahmeelemente, beispielsweise Höhenausgleichelemente oder dergleichen an bzw. auf dem Aufnahmearm vorgesehen, auf denen die Waschtischplatte aufliegt. Analoges gilt für den Fall, dass die Waschtischplatte an einer Unterseite des Aufnahmearms angeordnet ist. Dadurch kann besonders vorteilhaft eine Waschtischplatte mit einem hohen Gewicht gehalten werden.

Alternativ kann die Waschtischplatte an einer Unterseite des Befestigungsarms mittels der Befestigungselemente befestigt sein.

Bevorzugt umfasst der Aufnahmearm ein Flachmaterial oder ist aus einem Flachmaterial gebildet, an welchem die Waschtischplatte fixierbar ist. Bevorzugt ist der Aufnahmearm aus einem streifenförmigen Flachmaterialelement gebildet.

Bevorzugt sind ferner die Stützeinrichtung und/oder der Befestigungsabschnitt aus einem Flachmaterial gebildet bzw. umfassen ein Flachmaterial.

Insbesondere bezieht sich die minimale Materialstärke auf eine Dicke des Flachmaterials des Befestigungsabschnitts und/oder des Aufnahmeabschnitts.

Das Flachmaterial des Aufnahmeabschnitts und/oder des Befestigungsabschnitts kann bevorzugt eben bzw. streifenförmig ausgebildet sein. Alternativ kann das Flachmaterial in einer Querschnittsbetrachtung eine andere Form aufweisen. Insbesondere kann das Flachmaterial in einer Querschnittsbetrachtung U-förmig, L-förmig oder T-förmig ausgebildet sein. Die unterschiedlichen Abschnitte des Flachmaterials können entweder durch Umbiegen eines Flachmaterialelements oder durch Verbinden, insbesondere Verschweißen, zweier oder mehrerer Flachmaterialelemente miteinander gebildet werden.

Bevorzugt kann der Aufnahmearm als ein entlang einer Längskante gebogenes Flachmaterialelement ausgebildet sein mit einem L-förmigen Querschnitt senkrecht zur Längsachse. In diesem Fall bildet einer der Biegeabschnitte die Oberseite des Aufnahmearms zur Auflage der Waschtischplatte. Von der Oberseite kann, insbesondere senkrecht, nach unten ein zweiter Biegeabschnitt hervorstehen. Der zweite Biegeabschnitt kann insbesondere eine stützende Funktion aufweisen und ferner vorteilhaft die Stützkraft zur Aufnahme schwerer Waschtischplatten erhöhen. Bevorzugt verjüngt sich eine Breite des zweiten Biegeabschnitts ausgehend von einem Verbindungspunkt des Aufnahmearms bzw. des zweiten Biegeabschnitts hin zu einem freien Ende des Aufnahmearms. Dies ist insbesondere vorteilhaft, da der zweite Biegeabschnitt so eine Stützfunktion erfüllt, dabei aber optisch unauffällig ist, sodass die Haltevorrichtung von vorne im Wesentlichen nicht erkennbar ist. Insbesondere kann sich der zweite Biegeabschnitt nur entlang eines Teils der Länge des Aufnahmearms erstrecken, beispielsweise über die Hälfte, Zweidrittel oder Dreiviertel der Länge des Aufnahmearms.

Dies reduziert die Sichtbarkeit der Haltevorrichtung zusätzlich. Zudem wird durch diese Ausgestaltung vorteilhaft Material gespart.

Alternativ zu dem vorbeschriebenen Umbiegen des Flachmaterialelements können auch Flachmaterialelemente miteinander verbunden, insbesondere verschweißt, werden, um die L-Form auszubilden.

Bevorzugt beträgt eine Oberseite des Aufnahmearms eine Breite zwischen 20 mm und 40 mm, bevorzugt zwischen 25 mm und 35 mm, besonders bevorzugt zwischen 28 mm und 32 mm. Bevorzugt weist die Oberseite eine konstante Länge entlang einer Länge des Aufnahmearms auf.

Bevorzugt beträgt eine Länge des Aufnahmearms ausgehend von dem Befestigungsabschnitt zwischen 20 cm und 45 cm, bevorzugt zwischen 30 cm und 40 cm, besonders bevorzugt zwischen 33 und 37 cm. Durch diese Länge weist der Aufnahmearm eine ausreichende Stabilität zur Aufnahme schwerer Waschtischplatten auf und steht gleichzeitig nicht derart weit nach vorne hervor, dass die Haltvorrichtung von vorne sichtbar ist.

Bevorzugt weist die Haltevorrichtung ein Halteelement zum Fixieren der Waschtischplatte an dem Aufnahmeabschnitt auf. Bevorzugt ist das Halteelement ein Haltebolzen, welcher an dem Aufnahmeabschnitt oder der Stützeinrichtung befestigt ist und sich parallel zur Waschtischplatte erstreckt und auf dieser aufliegt, wenn die Waschtischplatte an der Haltevorrichtung befestigt ist. Bevorzugt ist das Halteelement in den Aufnahmeabschnitt oder die Stützeinrichtung eingeschraubt oder eingesteckt. Bevorzugt sind mehrere Schrauböffnungen bzw. Stecköffnungen in dem Aufnahmeabschnitt in vertikaler Richtung vorgesehen, sodass Waschtischplatten mit unterschiedlicher Dicke zwischen dem Halteelement und einem Auflagebereich des Aufnahmeabschnitts, auf dem die Waschtischplatte aufliegt, aufgenommen werden können. Alternativ kann ferner ein vertikales Langloch bzw. eine vertikale Langlochbohrung vorgesehen sein, wobei das Halteelement an unterschiedlichen vertikalen Positionen in dem Langloch fixiert werden kann.

Alternativ oder zusätzlich kann das Halteelement einen zylinderförmigen Grundkörper mit einem endseitigen Befestigungselement zum Einschrauben oder Einstecken des Halteelements in den Aufnahmeabschnitt umfassen. Das Befestigungselement weist einen geringeren Außendurchmesser auf als der zylinderförmige Abschnitt des Halteelements und das Befestigungselement ist versetzt zu einer Längsachse des zylinderförmigen Grundkörpers angeordnet. Dadurch bildet der zylinderförmige Grundkörper eine Art Nocken, welcher es ermöglicht, je nach radialer Position des Nockens während einer Rotation des Halteelements während des Einschraubens, Waschtischplatten unterschiedlicher Dicke zu halten.

Bevorzugt ist die Stützeinrichtung eine Strebe oder ein flächiger Materialabschnitt. Ein flächiger Materialabschnitt ist ein insbesondere dreieckiger Abschnitt, wobei eine Seite des Dreiecks mit dem Aufnahmeabschnitt und eine an diese Seite angrenzende Seite mit dem Befestigungsabschnitt verbunden ist.

Bevorzugt erstreckt sich die Stützeinrichtung zwischen dem Aufnahmeabschnitt und dem Befestigungsabschnitt, insbesondere in einem in einem Verbindungsbereich zwischen dem Aufnahmeabschnitt und dem Befestigungsabschnitt ausgebildeten Eckbereich.

Bezogen auf den am Waschtisch befestigen Zustand der Haltevorrichtung ist die Stützeinrichtung oberhalb des Aufnahmeabschnitts angeordnet und ist insbesondere an einer Oberseite des Aufnahmeabschnitts befestigt.

Bevorzugt weist der Aufnahmeabschnitt wenigstens eine Verstärkungsstruktur auf. Die Verstärkungsstruktur kann vorteilhaft die Tragkraft des Aufnahmeabschnitts zusätzlich erhöhen. Beispielsweise kann der Aufnahmeabschnitt einen Bereich mit einer höheren Materialstärke gegenüber den übrigen Bereichen des Aufnahmeabschnitts, insbesondere gegenüber der minimalen Materialstärke, aufweisen. Dieser verstärkte Bereich kann insbesondere ein Übergangsbereich zwischen der Stützeinrichtung und dem Aufnahmeabschnitt bzw. dem von der Stützeinrichtung vertikal hervorstehenden Teil des Aufnahmearms sein. Die Verstärkungsstruktur kann ferner eine oder mehrere, insbesondere parallel verlaufende, Rippen umfassen. Die wenigstens eine Rippe erstreckt sich bevorzugt, vollständig oder bereichsweise, entlang einer Längserstreckung des Aufnahmeabschnitts. Bevorzugt ist die wenigstens eine Rippe eine rippenförmige Ausformung aus dem Material, insbesondere dem Flachmaterial, des Aufnahmeabschnitts.

Bevorzugt erstrecken sich der Aufnahmeabschnitt und Befestigungsabschnitt im Wesentlichen bezogen auf deren jeweiligen Längsachsen in einem rechten Winkel zueinander.

Bevorzugt ist der Aufnahmeabschnitt an einem unteren Ende des Befestigungsabschnitts bezogen auf den am Waschtisch befestigten Zustand, an dem Befestigungsabschnitt angeordnet. Insbesondere steht der Befestigungsabschnitt nicht über eine Unterseite des Aufnahmeabschnitts hinaus nach unten hervor.

Der Aufnahmeabschnitt und der Befestigungsabschnitt sind insbesondere starr miteinander verbunden. Insbesondere bilden der Aufnahmeabschnitt und der Befestigungsabschnitt gemeinsam ein winkelförmiges Element, wobei sich der Befestigungsabschnitt im am Waschtisch befestigten Zustand vertikal nach unten erstreckt und sich der Befestigungsabschnitt von einem unteren Ende des Aufnahmeabschnitts horizontal bzw. waagerecht von dem Aufnahmeabschnitt bzw. von der Wand weg unterhalb des Waschtisches erstreckt. Insbesondere sind der Aufnahmeabschnitt und zumindest ein Teilbereich des Befestigungsabschnitts einstückig ausgebildet, insbesondere in Form eines winkelförmigen, insbesondere rechtwinkelförmigen, Elements.

Bevorzugt sind der Aufnahmeabschnitt sowie die Stützeinrichtung und/oder wenigstens ein Teil des Befestigungsabschnitts, insbesondere ein nachfolgend noch beschriebener erster Teil einer Höheneinstelleinrichtung der Haltevorrichtung, aus einem gemeinsamen Flachmaterialelement geformt. Somit sind bevorzugt zumindest der Aufnahmeabschnitt und die Stützeinrichtung oder der Aufnahmeabschnitt und zumindest ein Teil des Befestigungsabschnitts einstückig ausgebildet. Bevorzugt sind der Aufnahmeabschnitt, die Stützeinrichtung und wenigstens ein Teil des Befestigungsabschnitts einstückig ausgebildet.

Bevorzugt ist die Stützeinrichtung ein flächiger Materialabschnitt des Flachmaterials, wobei wenigstens ein Teil des Befestigungsabschnitts und/oder der Aufnahmeabschnitt von dem flächigen Materialabschnitt, insbesondere rechtwinklig, umgebogene Materialabschnitte sind.

Das Flachmaterialelement kann in einer Ausgangsform vor dem Umbiegen der Abschnitte zur Ausbildung des Aufnahmeabschnitts, der Stützeinrichtung und wenigstens eines Teils des Befestigungsabschnitts eine Winkelform aufweisen, wobei im Eckbereich des Winkels die Stützeinrichtung als dreieckförmiges, flächiges Materialelement ausgebildet ist. Eines der Schenkel des Winkels bildet den Befestigungsabschnitt durch Umbiegen einer äußeren Kante des Schenkels um im Wesentlichen 90°. Dieser umgebogene Abschnitt verläuft im am Waschtisch befestigten Zustand parallel zu der Wandfläche. Der weitere Schenkel des Winkels bildet den Aufnahmeabschnitt, wobei eine Auflagefläche für die Waschtischplatte durch Umbiegen einer in das Innere des Winkels gewandten Kante des Schenkels ausgebildet wird.

Bevorzugt umfasst die Haltevorrichtung eine Höheneinstelleinrichtung zum Einstellen eines vertikalen Abstands zwischen dem Aufnahmeabschnitt und einem Befestigungspunkt der Haltevorrichtung und dem Waschtisch. Mit der Höheneinstelleinrichtung kann insbesondere eine Länge des Befestigungsabschnitts eingestellt werden, da der Aufnahmeabschnitt an dem Befestigungsabschnitt angeordnet ist und eine Verkürzung des Befestigungsabschnitts eine Verstellung des Aufnahmeabschnitts nach oben und eine Verlängerung des Befestigungsabschnitts eine Verstellung des Aufnahmeabschnitts nach unten bewirkt bezogen auf den am Waschtisch befestigten Zustand der Haltevorrichtung.

Ferner wird durch die Höheneinstelleinrichtung insbesondere ein Abstand zwischen dem Aufnahmeabschnitt und dem Waschtisch eingestellt. Dadurch ist es zum einen vorteilhaft möglich, die Haltevorrichtung an Waschtischen mit unterschiedlichen Abmessungen zu verwenden. Ferner können mit Vorteil Waschtischplatten mit unterschiedlicher Dicke verwendet werden, wobei die Waschtischplatte derart installiert werden kann, dass diese unmittelbar unterhalb des Waschtisches angeordnet werden kann, sodass der optische Eindruck entsteht, dass der Waschtisch auf der Waschtischplatte aufliegt.

Bevorzugt ist die Höheneinstelleinrichtung in dem Befestigungsabschnitt ausgebildet, umfassend einen ersten Teil des Befestigungsabschnitts, welcher starr an dem Aufnahmeabschnitt angeordnet ist, sowie einen relativ zu dem ersten Teil, insbesondere linear, bewegbaren zweiten Teil des Befestigungsabschnitts, wobei der erste Teil und der zweite Teil in unterschiedlichen Positionen zueinander anordbar sind zum Einstellen des vertikalen Abstands zwischen dem Aufnahmeabschnitt und dem Befestigungspunkt der Haltevorrichtung. Durch Bewegen des ersten und zweiten Teils relativ zueinander können diese mehr oder weniger miteinander in Überlappung in deren jeweiligen Längsrichtung gebracht werden. Durch eine große Überlappung wird der Befestigungsabschnitt verkürzt und der Aufnahmeabschnitt bzw. die Waschtischplatte nach oben bewegt. Durch entsprechend weniger Überlappung wird der Befestigungsabschnitt verlängert und der Aufnahmeabschnitt bzw. die Waschtischplatte nach unten bewegt. Dazu ist der zweite Teil bevorzugt separat von dem ersten Teil ausgebildet.

Bevorzugt ist eine Durchgangsöffnung zur Befestigung der Haltevorrichtung an dem Wandbefestigungselement in dem zweiten Teil angeordnet. Der zweite Teil bildet bevorzugt einen Endabschnitt des Befestigungsabschnitts, mittels welchem die Haltevorrichtung an dem Waschtisch befestigt wird.

Bevorzugt kann der zweite Teil unterschiedliche Längen aufweisen bzw. es können verschiedene zweite Teile mit unterschiedlichen Längen für die Haltevorrichtung bereitgestellt werden. Beispielsweise kann der zweite Teil eine Länge zwischen 70 mm und 130 mm, bevorzugt zwischen 85 mm und 115 mm, ganz besonders bevorzugt zwischen 90 mm und 110 mm, aufweisen oder das zweite Teil kann in einer weiteren Ausführung vorliegen, gemäß derer der zweite Teil eine Länge zwischen 131 mm und 190 mm, bevorzugt zwischen 145 mm und 175 mm, ganz besonders bevorzugt zwischen 150 mm und 170 mm, aufweist. Beispielsweise kann der zweite Teil eine Länge von 160 mm oder 105 mm aufweisen. Insbesondere kann einer Haltevorrichtung zwei oder mehr zweite Teile unterschiedlicher Länge zugeordnet sein. Dadurch können unterschiedliche Höheneinstellbereiche bereitgestellt werden, welche für unterschiedliche hohe Waschtische und/oder unterschiedliche dicke Waschtischplatten eingesetzt werden können. Für weniger hohe Waschtische oder eher dünne Waschtischplatten kann ein kürzeres zweites Teil vorgesehen sein. Da dieses jedoch für höhere Waschtische bzw. dickere Waschtischplatten keine ausreichende Höheneinstellung ermöglichen könnte, sodass der Abstand zwischen dem Befestigungspunkt des Befestigungsabschnitts und dem Aufnahmeabschnitt zu gering wäre, sodass die Waschtischplatte nicht mehr unter den Waschtisch passen würde, kann ein längeres zweites Teil bereitgestellt werden. Einer Haltevorrichtung können somit bevorzugt mehrere, beispielsweise zwei oder drei, zweite Teile unterschiedlicher Länge zugeordnet sein bzw. diese können gemeinsam ein Haltesystem bilden.

Bevorzugt weisen der erste Teil und/oder der zweite Teil ein Langloch auf, wobei der erste Teil und der zweite Teil relativ zueinander entlang deren Längsachsen bewegbar sind zum Einstellen des vertikalen Abstands zwischen dem Aufnahmeabschnitt und dem Befestigungspunkt der Haltevorrichtung, wobei eine relative Position des ersten Teils und des zweiten Teils zueinander mittels einer Fixiereinrichtung, insbesondere einer Gewindeschraube und einer Mutter, welche sich durch das Langloch in dem ersten Teil und/oder dem zweiten Teil erstreckt, fixierbar ist. Das wenigstens eine Langloch in dem ersten oder dem zweiten Teil ermöglicht es, den ersten Teil und den zweiten Teil über eine Länge des Langlochs relativ zueinander zu verschieben bzw. wie vorstehend bereits beschrieben unterschiedlich miteinander zu überlappen.

Bevorzugt weisen sowohl der erste als auch der zweite Teil jeweils ein Langloch auf. Der erste und der zweite Teil sind entlang von Längsachsen der Langlöcher relativ zueinander verschiebbar. Bevorzugt kann der zweite Teil ein Langloch mit unterschiedlichen Längen aufweisen um unterschiedliche Höheneinstellbereiche bereitzustellen, welche für unterschiedliche hohe Waschtische und/oder unterschiedliche dicke Waschtischplatten eingesetzt werden können. Beispielsweise kann der zweite Teil ein Langloch mit einer Länge zwischen 50 mm und 110 mm, bevorzugt zwischen 65 mm und 95 mm, ganz besonders bevorzugt zwischen 70 mm und 90 mm, aufweisen oder das zweite Teil kann in einer weiteren Ausführung vorliegen, gemäß derer der zweite Teil ein Langloch mit einer Länge zwischen 111 mm und 170 mm, bevorzugt zwischen 125 mm und 155 mm, ganz besonders bevorzugt zwischen 130 mm und 150 mm, aufweist. Beispielsweise kann das Langloch des zweiten Teils eine Länge von 140 mm oder 85 mm aufweisen.

In einer alternativen Ausgestaltung ist an dem ersten Teil oder an dem zweiten Teil eine Gewindestange angeordnet und an dem jeweils anderen Teil des ersten oder zweiten Teils ist ein mit dem Gewinde der Gewindestange in Eingriff stehendes Triebelement angeordnet, sodass der erste Teil und der zweite Teil nach Art eines Schneckengetriebes relativ zueinander bewegbar sind zum Einstellen des vertikalen Abstands zwischen dem Aufnahmeabschnitt und dem Befestigungspunkt der Haltevorrichtung. Durch Rotation der Gewindestange wird jenes der Teile, an dem das Triebelement angeordnet ist bzw. welches kraftübertragungsmäßig mit dem Triebelement verbunden ist, relativ zu dem jeweils anderen Teil bewegt, um so deren relative Position zueinander zu verändern. Dazu ist das Triebelement insbesondere drehfest bzw. nicht rotierbar an dem Befestigungsabschnitt angeordnet. Beispielsweise kann die Gewindestange an dem ersten bzw. zweiten Teil angeordnet sein, indem sich die Gewindestange durch eine Durchgangsöffnung, insbesondere ohne Innengewinde, in einem Abschnitt des ersten bzw. zweiten Teils erstreckt hin zu dem Triebelement, welches insbesondere eine Gewindebohrung in einem Abschnitt des jeweils anderen des ersten bzw. zweiten Teils ist. Wird die Gewindestange rotiert, bewegt sich das Triebelement mitzusammen mit demjenigen des ersten bzw. zweiten Teils, an dem das Triebelement befestigt ist, translatorisch relativ zu dem anderen Teil. Ist die gewünschte relative Position erreicht, kann diese durch ein Fixierelement, insbesondere eine weitere Gewindeschraube, welche sich durch den ersten und den zweiten Teil, insbesondere deren Langlöcher, hindurch erstreckt, und mit einer Mutter gekontert ist, gesichert werden.

Dabei ist der Abschnitt mit der Durchgangsöffnung bevorzugt ein senkrecht, insbesondere unten endseitig, angewinkelter Abschnitt des ersten Teils, welche entweder durch Umbiegen des Flachmaterials gebildet ist oder anderweitig mit dem ersten Teil, insbesondere durch Schweißen, verbunden ist. Der Abschnitt, welcher das Triebelement bildet, ist bevorzugt ein, insbesondere endseitig, vom zweiten Teil senkrecht hervorstehender Abschnitt, welcher durch Umbiegen des Flachmaterials gebildet ist oder anderweitig mit dem zweiten Teil, insbesondere durch Schweißen, verbunden ist. Insbesondere erstreckt sich der Abschnitts durch das Langloch des ersten Teils, sodass die Durchgangsöffnung am Abschnitt des ersten Teils mit der Gewindebohrung des Abschnitts des zweiten Teils ausgerichtet ist, sodass sich die Gewindeschraube durch beide Öffnungen erstrecken kann. Die Abschnitte des ersten und zweiten Teils erstrecken sich insbesondere an einer dem Aufnahmeabschnitt abgewandten bzw. der Wand zugewandten Seite des Aufnahmeabschnitts bezogen auf den am Waschtisch befestigten Zustand der Haltevorrichtung.

Bevorzugt weist der Befestigungsabschnitt ein Abstützelement auf zum Abstützen der Haltevorrichtung an einer Wand. Insbesondere ist die Haltevorrichtung an dem Waschtisch hängend befestigt. Durch das Abstützelement wird die Haltevorrichtung stabilisiert, sodass der Aufnahmeabschnitt im Wesentlichen horizontal ausgerichtet ist.

Bevorzugt ist das Abstützelement verstellbar zum horizontalen Ausrichten des Aufnahmeabschnitts.

Das Abstützelement ist insbesondere derart ausgestaltet, dass ein Abstand zwischen der Wand und einem unteren Endabschnitt des Befestigungsabschnitts variiert werden kann. Da der Befestigungsabschnitt insbesondere starr mit dem Aufnahmeabschnitt verbunden ist, wird dadurch auch die Lage des Aufnahmeabschnitts variiert. Insbesondere kann dessen Lage in vertikaler Richtung angepasst werden, sodass die Oberseite und/oder die Unterseite des Aufnahmeabschnitts und somit die daran angebrachte Waschtischplatte in eine Position in einer horizontalen Ebene gebracht werden kann.

Bevorzugt ist das Abstützelement eine Gewindeschraube, welche sich durch eine Öffnung mit einem Innengewinde in dem Befestigungsabschnitt erstreckt und dessen Schraubenkopf sich an der Wandfläche abstützt. Durch Drehen der Gewindeschraube wird die Gewindeschraube bzw. dessen Schraube je nach Drehrichtung näher an den Befestigungsabschnitt bewegt oder von diesem entfernt. Dadurch verändert sich die Länge des in Richtung der Wand vorstehenden Teils der Gewindeschraube, sodass der Abstand zwischen Wand und dem Befestigungsabschnitt variiert werden kann.

Bevorzugt ist das Abstützelement derart angeordnet, dass dessen Längsachse im Wesentlichen in einer vertikalen Ebene mit dem Aufnahmearm, insbesondere mit jenem Teil des Aufnahmearms, welcher den Aufnahmearm mit dem Befestigungsabschnitt verbindet, angeordnet ist oder sich leicht versetzt dazu erstreckt. Das Abstützelement ist insbesondere bevorzugt nicht mittig bezogen auf eine horizontale Position an dem Befestigungsabschnitt angeordnet, sondern außermittig versetzt hin zu dem Aufnahmearm, insbesondere hin zu einer Längsachse des Aufnahmearms, entlang welcher eine Lastübertragung des Aufnahmearms an den Befestigungsabschnitt erfolgt. Diese Achse verläuft bevorzugt durch die Stützeinrichtung. Dadurch sollen vorteilhaft Hebelkräfte verhindert oder verringert werden, welche auftreten würden, wenn der Abstützpunkt des Abstützelements weit beabstandet zu dem Lastübertragungspunkt zwischen Aufnahmearm und Befestigungsabschnitt angeordnet wäre. Idealerweise erfolgt die Lastübertragung von dem Aufnahmearm auf den Befestigungsabschnitt im Wesentlichen im Bereich des Abstützelements oder in einem geringen Abstand hierzu, sodass die Last direkt an die Wand übertragbar ist. Insbesondere beträgt der Abstand weniger als 3 cm, bevorzugt weniger als 2 cm, ganz besonders bevorzugt weniger als 1 cm.

Bevorzugt besteht die Haltevorrichtung, insbesondere der Aufnahmeabschnitt und/oder der Befestigungsabschnitt, aus Metall, insbesondere Stahl bzw. Edelstahl, und/oder Kunststoff oder die Haltevorrichtung, insbesondere der Aufnahmeabschnitt und/oder der Befestigungsabschnitt, umfasst bzw. umfassen Metall, insbesondere Stahl bzw. Edelstahl, und/oder Kunststoff. Bei dem Kunststoff kann es sich insbesondere um ABS (Acrylnitril-Butadien-Styrol) -Kunststoff handeln.

Bevorzugt sind die zwei Haltevorrichtungen im Wesentlichen identisch ausgebildet mit dem einzigen Unterschied, dass die Haltevorrichtungen an einer Ebene senkrecht zur Wandfläche und zur Waschtischplattenebene bezogen auf den eingebauten Zustand der Haltevorrichtung gespiegelt ausgebildet sind. Wenn die Haltevorrichtungen aus einem Flachmaterial gebildet sind, sind in diesem Fall insbesondere die Biegeabschnitte, welche an dem Aufnahmeabschnitt und dem Befestigungsabschnitt ausgebildet sind, in entgegengesetzte Richtungen gebogen.

Die erfindungsgemäße Aufgabe wird ferner gelöst durch ein System umfassend eine Waschtischplatte oder ein Möbelelement sowie eine Haltevorrichtung gemäß einer der vorbeschriebenen Ausführungsformen.

Wie vorstehend bereits erwähnt beziehen sich die nachfolgenden Ausführungen in Bezug auf die Waschtischplatte in analoger Weise auf das Möbelstück, insbesondere dessen plattenförmige Oberseite bzw. obere Deckplatte.

Insbesondere umfasst das System zwei Haltevorrichtungen, mittels denen die Waschtischplatte an dem Waschtisch befestigbar ist. Waschtische umfassen in der Regel zwei Befestigungspunkte bzw. Befestigungselemente zur Wandbefestigung. Es kann je eine Haltevorrichtung an jedem der Befestigungspunkte bzw. Befestigungselemente befestigt werden. Die Aufnahmeabschnitte sind dann in der gleichen Höhe unterhalb des Waschtischs angeordnet, sodass die Waschtischplatte horizontal an den beiden Haltevorrichtungen befestigt werden kann, insbesondere unmittelbar unterhalb des Waschtisches.

Bevorzugt kann das System ferner den Waschtisch umfassen. Der Waschtisch kann wenigstens einen oder mehr, beispielsweise zwei, drei oder vier, Befestigungspunkte aufweisen. Jedem Befestigungspunkt kann eine Haltevorrichtung zugeordnet sein. Auch für große Waschtische ist somit vorteilhaft eine Anbringung von schweren Waschtischplatten möglich.

Ferner wird die erfindungsgemäße Aufgabe gelöst durch eine Waschtischplatte oder ein Möbelelement ausgebildet zur Verwendung in einem System gemäß einer der vorgenannten Ausführungsformen.

Wie vorstehend bereits erwähnt beziehen sich die nachfolgenden Ausführungen in Bezug auf die Waschtischplatte in analoger Weise auf das Möbelstück, insbesondere dessen plattenförmige Oberseite bzw. obere Deckplatte.

Bevorzugt weist die Waschtischplatte ein Gewicht zwischen 5 kg bis 120 kg, besonders bevorzugt zwischen 20 kg und 100 kg, ganz besonders bevorzugt zwischen 40 kg und 60 kg, auf. Beispielsweise kann die Waschtischplatte ein Gewicht von 5 kg, 10 kg, 15 kg, 20 kg, 25 kg, 30 kg, 35 kg, 40 kg, 50 kg, 60 kg, usw. aufweisen. Insbesondere sind genau zwei oder wenigstens zwei der vorbeschriebenen Haltevorrichtungen vorgesehen, um die Waschtischplatte zu halten. Zudem ist es möglich, dass zusätzliche Gegenstände auf der Waschtischplatte abgelegt werden, welche beispielsweise ein Gewicht von 20 kg oder mehr aufweisen. In einer beispielhaften Ausführung kann die Waschtischplatte ein Gewicht von 40 kg aufweisen, sodass zwei Haltevorrichtungen jeweils 20 kg der Waschtischplatte halten, und ferner Gegenstände von einem Gewicht von 20 kg auf der Waschtischplatte abgelegt werden können. Insbesondere kommt es bei den vorgenannten Gewichten zu keiner Verformung der Haltevorrichtungen und es entsteht kein Spalt zwischen dem Waschtisch und der Waschtischplatte. Das mögliche Aufnahmegewicht bezieht sich dabei auf die Verwendung von zwei Haltevorrichtungen zum Halten einer Platte. Grundsätzlich ist es möglich, dass mehr als zwei, beispielsweise drei, vier oder mehr Haltevorrichtungen zur Befestigung einer Platte oder eines Möbelstücks verwendet werden. In diesem Fall erhöht sich das mögliche Aufnahmegewicht entsprechend. Eine einzelne Haltevorrichtung kann insbesondere ein Gewicht von bis zu 30 kg halten.

Bevorzugt kann die Waschtischplatte aus unterschiedlichen Materialien bestehen bzw. diese umfassen. Diese Materialien können beispielsweise Stein, insbesondere Marmor, Holz, insbesondere Massivholz, beispielsweise Holzbohlen oder Baumstammplatten, Glas und/oder Metall sein. Die Waschtischplatte kann insbesondere eine Designplatte bzw. eine Dekorplatte sein oder umfassen, umfassend eine Spanoder MDF-Platte, welche von einer Dekorschicht aus Kunststoff, Harz oder ähnlichem umgegeben ist.

Das Möbelelement kann insbesondere ein Schrankelement, ein Schubladenelement oder ein Regalelement, beispielsweise ein Fachelement, sein. Das Möbelelement kann eine plattenförmige Oberseite bzw. eine obere Deckplatte aufweisen, welche in analoger Weise zu der Waschtischplatte an dem Waschtisch befestigbar ist. Gegebenenfalls kann eine Durchgangsöffnung in einer Rückseite des Möbelelements vorgesehen sein, durch welche der Aufnahmeabschnitt und gegebenenfalls die Stützeinrichtung der Haltevorrichtung geführt werden.

Ferner ist es denkbar, dass das System mehrere, beispielsweise zwei, Waschtischplatten oder Möbelelemente umfasst. Dies ist insbesondere möglich, wenn der Waschtisch mehr als zwei Befestigungspunkte aufweist, sodass je zwei Befestigungspunkte und somit zwei Haltevorrichtungen für eine Waschtischplatte oder ein Möbelelement vorgesehen sein können.

Insbesondere, wenn Waschtischplatten, beispielsweise Holzbohlen oder Baumstammplatten, mit einer unregelmäßigen Dicke und/oder Neigung als Waschtischplatten verwendet werden, ermöglichen es die Haltevorrichtungen auf vorteilhafte Weise, für jede von beispielsweise zwei Haltevorrichtungen eine individuelle Höheneinstellung vorzunehmen, um die unregelmäßige Dicke bzw. Neigung der Waschtischplatte auszugleichen.

Bevorzugt umfasst die Waschtischplatte wenigstens eine Vertiefung, insbesondere eine Nut, welche zur zumindest teilweisen oder vollständigen Aufnahme des Aufnahmeabschnitts ausgebildet ist. Dadurch ist der Aufnahmeabschnitt vorteilhaft im Wesentlichen nicht sichtbar. Die Vertiefung kann insbesondere in der Oberseite und/oder in der Unterseite der Waschtischplatte vorgesehen sein abhängig davon, ob die Waschtischplatte auf dem Aufnahmeabschnitt aufliegt oder von unten an dem Aufnahmeabschnitt befestigt ist.

Bevorzugt weist die Waschtischplatte, insbesondere an einer Längsseite, wenigstens eine Aussparung auf, wobei eine Tiefe der Aussparung einer Erstreckung der Stützeinrichtung an dem Aufnahmeabschnitt entspricht.

Bevorzugt kann die Waschtischplatte zwei Aussparungen umfassen für je eine Haltevorrichtung. Ferner kann die Waschtischplatte eine dritte, zentrale Aussparung an der Längsseite aufweisen, in welche sich der Waschtisch bzw. Teile des Waschtisches, insbesondere ein Abfluss, erstrecken können.

Bevorzugt können die drei vorgenannten Aussparungen durch eine gemeinsame, durchgehende Aussparung an der Längsseite gebildet sein.

Die Aussparungen ermöglichen es auf vorteilhafte Weise, dass die Waschtischplatte unmittelbar unterhalb des Waschtisches und direkt an die Wand angrenzend installiert werden kann, da nach unten vorstehende Teile, wie der Abfluss bzw. die Haltevorrichtung, in den Aussparungen angeordnet werden können. Dies erzeugt insbesondere den optischen Eindruck des Aufliegens des Waschtisches auf der Waschtischplatte.

Ferner wird die erfindungsgemäße Aufgabe gelöst durch ein Vorwandelement für einen Waschtisch, aufweisend wenigstens eine, bevorzugt zwei, drei oder vier, Haltevorrichtung bzw. Haltevorrichtungen gemäß einer der vorgenannten Ausführungsformen.

Bevorzugt weist das Vorwandelement einen Waschtisch und bevorzugt eine Waschtischplatte oder ein Möbelelement, insbesondere eine Waschtischplatte oder ein Möbelelement gemäß einer der vorgenannten Ausführungsformen, auf.

Die Kombination aus dem Vorwandelement und der Haltevorrichtung weist den Vorteil auf, dass mittels der Haltevorrichtung die Befestigung einer Waschtischplatte im Bereich der Trockenbaumontage möglich ist. Die Haltevorrichtung mit der Waschtischplatte bzw. dem Möbelelement wird zusammen mit dem Waschtisch an dem Vorwandelement befestigt, insbesondere an einer entsprechenden Befestigungsstrebe des Vorwandelements zur Befestigung des Waschtischs. Dadurch entfällt vorteilhaft eine ansonsten notwendige Unterkonstruktion zur Befestigung der Waschtischplatte bzw. des Möbelelements an der Wand, da eine direkte Anbringung der Waschtischplatte bzw. des Möbelelements an der Trockenbauwand, mit welcher das Vorwandelement verkleidet ist, nicht möglich ist. Insbesondere umfasst das Vorwandelement keine, der Haltevorrichtung zugeordnete Befestigungsstrebe zusätzlich zu der Befestigungsstrebe für den Waschtisch.

Nachfolgend wird die Erfindung anhand von Ausführungsbeispielen näher erläutert. Es zeigen:
- Fig. 1: eine perspektivische Seitenansicht einer Haltevorrichtung,
- Fig. 2: eine weitere Seitenansicht der Haltevorrichtung,
- Fig. 3: eine Detailansicht auf einen Befestigungsabschnitt der Haltevorrichtung,
- Fig. 4: eine weitere Detailansicht auf den Befestigungsabschnitt der Haltevorrichtung,
- Fig. 5: eine perspektivische Ansicht von unten auf eine an einem Waschtisch mittels der Haltevorrichtung befestigte Waschtischplatte,
- Fig. 6: eine Seitenansicht auf eine Haltevorrichtung mit einer Höheneinstelleinrichtung gemäß einer weiteren Ausführungsform,
- Fig. 7: eine perspektivische Ansicht auf eine Haltevorrichtung aufweisend ein Halteelement,
- Fig. 8: eine perspektivische Ansicht auf die Abstützeinrichtung der Haltevorrichtung,
- Fig. 9: eine Seitenansicht auf einen Endabschnitt des Aufnahmeabschnitts der Haltevorrichtung gemäß einer weiteren Ausführungsform, und
- Fig. 10: eine perspektivische Ansicht des Halteelements der Haltevorrichtung.

Fig. 1 zeigt eine Haltevorrichtung 100 zur Befestigung einer in Fig. 1 nicht dargestellten Waschtischplatte 400 an einem ebenfalls nicht gezeigten Waschtisch 200. Die Haltevorrichtung 100 umfasst einen Aufnahmeabschnitt 10 zur Aufnahme der Waschtischplatte 400, wobei die Waschtischplatte 400 auf einer Oberseite 13 des Aufnahmeabschnitts 10 auflegbar und mittels durch Fixieröffnungen 14 führbare Schrauben fixierbar ist. Ferner umfasst die Haltevorrichtung 100 einen Befestigungsabschnitt 11, mittels welchem die Haltevorrichtung 100 zusammen mit der Waschtischplatte 400 an dem Waschtisch 200 befestigt werden kann. Die Anordnung der Waschtischplatte 400 an der Haltevorrichtung 100 und die Befestigung der Haltevorrichtung 100 an den Waschtisch 200 ist in Fig. 5 gezeigt, die nachfolgend noch näher beschrieben wird.

Die Haltevorrichtung 100 ist aus einem Flachmaterial gebildet, wobei der Aufnahmeabschnitt 10 und ein erster Teil 17 des Befestigungsabschnitts 11 auf einem gemeinsamen Flachmaterialelement gebildet sind. Die Oberseite 13 des Aufnahmeabschnitts 10 sowie der erste Teil 17 des Befestigungsabschnitts 11 bilden dabei umgebogene Biegeabschnitte 15a, 15c dieses Flachmaterialelements. Der Biegeabschnitt 15a, welcher die Oberseite 13 bildet, weist eine Breite B auf. Eine Dicke des Flachmaterials bildet die minimale Materialstärke der Haltevorrichtung 100 bzw. des Befestigungsabschnitts 11 und des Aufnahmeabschnitts 10.

Der von dem Biegeabschnitt 15a, welches die Oberseite 13 bildet, abstehende Biegeabschnitt 15a verjüngt sich hin zu einem freien Ende des Aufnahmeabschnitts 10 zumindest entlang eines Teilabschnitts entlang einer Länge L des Befestigungsabschnitts 10. Dadurch ist dieses optisch besonders unauffällig, sodass die Haltevorrichtung 100 bei Betrachtung des Waschtischs 200 von vorne im Wesentlichen nicht zu sehen ist.

Ferner weist die Haltevorrichtung 100 eine Stützeinrichtung auf, mittels welcher eine auf den Aufnahmeabschnitt 10 wirkende Last aufgrund der auf der Oberseite 13 aufliegenden Waschtischplatte 400 an den Befestigungsabschnitt 11 geleitet werden kann. Die Stützeinrichtung 12 ist durch einen flächigen Flachmaterialabschnitt in einem Eckbereich des in einem rechten Winkel zueinander angeordneten Aufnahmeabschnitts 10 und Befestigungsabschnitts 11 angeordnet. Der Flachmaterialabschnitt, welcher die Stützeinrichtung 12 bildet, ist insbesondere dreieckig ausgebildet.

Ferner zeigt Fig. 1 eine Höheneinstellvorrichtung 16 des Befestigungsabschnitts 11, welche den ersten Teil 17 und einen zweiten Teil 18, mit einer darin ausgebildeten Durchgangsöffnung 20 zur Befestigung der Haltevorrichtung an einem hier nicht dargestellten Wandbefestigungselement 22 des Waschtischs 200 umfasst. Die Funktionsweise der Höheneinstelleinrichtung 16 wird nachfolgend anhand der Fig. 3 und 4 noch näher erläutert.

Fig. 1 zeigt zudem eine Abstützeinrichtung 21, mittels welcher sich die Haltevorrichtung 100 an einer Wandfläche 24 abstützen kann. Die Abstützeinrichtung 21 umfasst eine Gewindeschraube 21a, welche in einem Gewindehülsenabschnitt 21c in dem ersten Teil 17 des Befestigungsabschnitts 11 eindrehbar ist, wobei ein Hinein- und Hinausdrehen der Gewindeschraube 21 eine Länge des von dem ersten Teil 17 hin zu der Wand 24 hervorstehenden Abschnitts der Gewindeschraube 21a einstellt. Die Gewindeschraube 21a stützt sich mit dessen Schraubenkopf 21b an der Wand 24 ab.

Fig. 2 zeigt eine weitere Seitenansicht auf die Haltevorrichtung 100. Zu erkennen sind insbesondere der sich verjüngende Biegeabschnitt 15a und die die Auflagefläche für die Waschtischplatte 400 bildende Oberseite 13 des Biegeabschnitts 15a des Aufnahmeabschnitts 10. Ferner ist der vertikale Anstand V zwischen dem Aufnahmeabschnitt 10 und einem Befestigungspunkt der Haltevorrichtung 100 in Form der Durchgangsöffnung 20 dargestellt, welche mittels der Höheneinstelleinrichtung 16 variiert werden kann.

Die Fig. 3 und 4 zeigen eine Detailansicht des Befestigungsabschnitts 11 mit der Höheneinstelleinrichtung 16. Die Höheneinstelleinrichtung 16 umfasst den ersten Teil 17 und den zweiten Teil 18, welche jeweils ein Langloch 17a, 18a aufweisen. Der erste Teil 17 und der zweite Teil 18 sind entlang der Längsachsen der Langlöcher 17a, 18a relativ zueinander verschiebbar, wobei das Verschieben den vertikalen Abstand V zwischen dem Befestigungspunkt bzw. der Durchgangsöffnung 20 und dem Aufnahmeabschnitt 10 einstellt. Eine gewünschte relative Position kann mittels des Fixierelements 19, welches eine durch eine Mutter gesicherte Gewindeschraube ist, fixiert werden. Fig. 3 zeigt ferner das Wandbefestigungselement 22, welches sich durch die Durchgangsöffnung 20 in dem zweiten Teil 18 erstreckt.

Der zweite Teil 18 des Befestigungsabschnitts 11 kann in unterschiedlichen Längen bereitgestellt werden, sodass die Haltevorrichtung 100 mit Vorteil für unterschiedlich große bzw. hohe Waschtische 200 verwendbar ist.

Fig. 5 zeigt zwei Haltevorrichtungen 100, 100', mittels welchen die Waschtischplatte 400 an dem Waschtisch 200 durch Schrauben in den Fixieröffnungen 14 befestigt ist. Die beiden Haltevorrichtungen 100, 100' sind im Wesentlichen identisch ausgebildet mit dem Unterschied, dass die Haltevorrichtungen 100, 100' an einer Ebene senkrecht zur Fläche der Wand 24 und zur Waschtischplattenebene bezogen auf den eingebauten Zustand der Haltevorrichtung 100, 100' gespiegelt ausgebildet sind.

In Fig. 5 ist ferner zu erkennen, dass die Haltevorrichtungen 100, 100' jeweils mittels des Waschtischbefestigungselements 22 des Waschtisches 200 an diesem befestigt sind, welches sich durch die Durchgangsöffnung 20 in dem zweiten Teil 18 des Befestigungsabschnitt 11 erstreckt. An einem Ende des Befestigungsabschnitts 11 stützen sich die Haltevorrichtungen 100, 100' an der Wand 24 ab.

Fig. 6 zeigt die Haltevorrichtung 100 mit einer Höheneinstelleinrichtung 16' gemäß einer weiteren Ausführungsform. Die in Fig. 6 gezeigte Ausführungsform der Höheneinstelleinrichtung 16' unterscheidet sich von der in Fig. 1 bis 4 Gezeigten in der Vorsehung einer Gewindestange 27 und eines Triebelements 26, mittels welchen der zweite Teil 18 relativ zu dem ersten Teil 17 bewegbar ist. Dazu weist der erste Teil 17 einen Abschnitt 25 auf mit einer Durchgangsöffnung 25a, durch welche sich die Gewindestange 27 hindurcherstreckt hin zu einer Gewindeöffnung 26a in einem gegenüberliegenden Abschnitt 26 des zweiten Teils 18. Die Gewindestange 27 ist in der Gewindeöffnung 26a verschraubt, sodass eine Rotation der Gewindestange 27 in dem nicht rotierbaren bzw. relativ zur Rotation der der Gewindestange 27 feststehenden Abschnitt 26 eine translatorische Bewegung des Abschnitts 26 und somit des zweiten Teils 18 bewirkt, an dem der Abschnitt 26 starr angeordnet ist. Die Abschnitte 25, 26 sind jeweils umgebogene Endabschnitte des ersten und zweiten Teils 17, 18. Alternativ können die Abschnitte 25, 26 auch an den ersten bzw. zweiten Teil 17, 18 angeschweißt sein.

Fig. 7 zeigt eine Ansicht der Haltevorrichtung 100, wobei diese ein Halteelement 29 aufweist, welches an der Stützeinrichtung 12 angeordnet ist. Mittels des Halteelements 29 kann eine hier nicht gezeigte Waschtischplatte zwischen dem Halteelement 29 und dem Aufnahmeabschnitt 10, insbesondere der Oberseite des Biegeabschnitts 15b, klemmend aufgenommen sein. Das Halteelement 29 ist als Haltebolzen mit einem zylindrischen Grundkörper 30 ausgebildet, dessen Außenseite auf der Waschtischplatte aufliegt, um diese an der Haltevorrichtung 100 zu fixieren. Ferner weist das Halteelement 29 ein hier nicht erkennbares Befestigungselement in Form eines Gewindeabschnitts auf, welcher in einer Öffnung 28b aufweisend ein Innengewinde verschraubt ist. Um Waschtischplatten unterschiedlicher Dicke aufnehmen zu können, ist eine weitere Öffnung 28b vertikal oberhalb der ersten Öffnung 28a vorgesehen, in welcher das Halteelement 29 ebenfalls verschraubt werden kann.

In Fig. 8 ist die Haltevorrichtung 100 gezeigt mit einer Abstützeinrichtung 21 gemäß einer weiteren Ausführungsform, wobei die Abstützeinrichtung 21 in Form einer Gewindeschraube außermittig an dem Aufnahmeabschnitt 11 bzw. dem ersten Teil 17 angeordnet ist bezogen aus einer Breite des Flachmaterials, aus dem der erste Teil 17 geformt ist. Die Gewindeschraube und die zugehörige Gewindeöffnung sind hin zu dem Aufnahmeabschnitt 10 bzw. der Stützeinrichtung 21 versetzt, sodass eine Längsachse A der Abstützeinrichtung näher an der Längsachse LA des Aufnahmeabschnitts 10 ist. Die Längsachse LA ist dabei insbesondere jene Achse entlang derer eine Lastübertragung von dem Aufnahmeabschnitt 10 an den Befestigungsabschnitt 11 erfolgt bzw. entlang derer die Befestigung des Aufnahmeabschnitts 10 an den Befestigungsabschnitt 11 erfolgt.

Fig. 9 zeigt eine alternative Ausführungsform eines Endabschnitts des Aufnahmeabschnitts 10 zu der in den Fig. 1 bis 5 gezeigten Ausführungsform. Der Biegeabschnitt 15a ist verkürzt ausgeführt, sodass dieser sich nicht hin bis zu einem Ende des Biegeabschnitts 15b erstreckt, auf dem die Waschtischplatte aufliegt. Ferner weist der Biegeabschnitt 15a einen abgerundeten Eckbereich auf. Diese Ausführungsform ist vorteilhaft, da der Biegeabschnitt 15a besonders optisch unauffällig ist.

Fig. 10 zeigt eine weitere Ausführungsform des Halteelements 29. Das Befestigungselement 31, welches ein Außenwinde aufweist, ist bezogen auf eine Längsachse 32 des zylinderförmigen Grundkörpers 30 versetzt an dessen Stirnseite angeordnet. Das Befestigungselement 31 kann eine M5-Schraube oder eine M6-Schraube mit einer Länge von 10 mm bis 40 mm. Der zylinderförmige Grundkörper 30 kann eine Länge von bis zu 40 mm und einen Durchmesser zwischen 10 mm und 12 mm aufweisen. Der zylinderförmige Grundkörper 30 bildet somit eine Art Nocken, sodass bei einer Rotation des Halteelements während des Einschraubens in die Öffnung 28b, 28a in Abhängigkeit von einer radialen Position des Nockens Waschtischplatten unterschiedlicher Dicke zwischen dem Halteelement 29 und dem zylinderförmigen Körper 30 eingeklemmt werden können.

### Bezugszeichenliste

- 100, 100': Haltevorrichtung
- 200: Waschtisch
- 300: System
- 400: Waschtischplatte

- 10: Aufnahmeabschnitt
- 11: Befestigungsabschnitt
- 12: Stützeinrichtung
- 13: Oberseite des Aufnahmeabschnitts
- 14: Fixieröffnungen
- 15a, 15b, 15c: Biegeabschnitte
- 16, 16': Höheneinstelleinrichtung
- 17: erster Teil
- 17a: Langloch
- 18: zweiter Teil
- 18a: Langloch
- 19: Fixierelement
- 19a: Mutter

- 20: Durchgangsöffnung
- 21: Abstützeinrichtung
- 21a: Gewindeschraube
- 21b: Schraubenkopf
- 21c: Innengewindeöffnung
- 22: Wandbefestigungselement
- 23a, 23b, 23c: Aussparungen
- 24: Wand
- 25: Abschnitt des ersten Teils
- 25a: Durchgangsöffnung
- 26: Abschnitts des zweiten Teils
- 26a: Gewindeöffnung
- 27: Gewindestange
- 28a, b: Öffnungen
- 29: Halteelement

- 30: zylinderförmiger Grundkörper
- 31: Befestigungselement
- 32: Längsachse

- L: Länge
- B: Breite
- V: vertikaler Abstand
- LA: Längsachse des Aufnahmeabschnitts
- A: Längsachse des Abstützelements

## Patentansprüche

1. Haltevorrichtung (100, 100') zur Montage einer Waschtischplatte (400) oder eines Möbelelements an einem Waschtisch (200), umfassend einen Befestigungsabschnitt (11) zur Befestigung der Haltevorrichtung (100, 100'), insbesondere ausschließlich, an dem Waschtisch (200) und umfassend einen Aufnahmeabschnitt (10) zur Aufnahme und Befestigung der Waschtischplatte (400) oder des Möbelelements an der Haltevorrichtung (100, 100'), wobei die Haltevorrichtung (100, 100') ferner eine Stützeinrichtung (12) zur Aufnahme einer Last von dem Aufnahmeabschnitt (10) und Weiterleitung der Last an den Befestigungsabschnitt (11) umfasst und/oder wobei eine minimale Materialstärke eines Materials des Aufnahmeabschnitts (10) und/oder des Befestigungsabschnitts (12) wenigstens 1,5 mm beträgt.

2. Haltevorrichtung (100, 100') nach Anspruch 1, wobei der Befestigungsabschnitt (11) zur Befestigung an einem Wandbefestigungselement (22) des Waschtisches (200) ausgebildet ist, wobei der Befestigungsabschnitt (11) bevorzugt eine Durchgangsöffnung (20) zur Befestigung der Haltevorrichtung (100, 100') an dem Wandbefestigungselement (22), insbesondere eine Schraube, des Waschtischs (200) umfasst.

3. Haltevorrichtung (100, 100') nach einem der vorgenannten Ansprüche, wobei der Aufnahmeabschnitt (11) als Aufnahmearm ausgebildet ist, welcher sich, insbesondere senkrecht, von dem Befestigungsabschnitt (11), insbesondere einem unteren Ende des Befestigungsabschnitts (11) bezogen auf den am Waschtisch (200) befestigten Zustand, erstreckt, wobei die Waschtischplatte (400) oder das Möbelelement bevorzugt auf einer Oberseite (13) des Aufnahmearms anordbar ist und bevorzugt mittels eines oder mehrerer Befestigungselemente, insbesondere Schrauben, an dem Aufnahmearm fixierbar ist.

4. Haltevorrichtung (100, 100') nach Anspruch 3, wobei der Aufnahmearm ein Flachmaterial umfasst oder aus einem Flachmaterial gebildet ist, an welchem die Waschtischplatte (400) fixierbar ist. Haltvorrichtung (100, 100') nach einem der Ansprüche 3 oder 4, wobei eine Oberseite (13) des Aufnahmearms eine Breite (B) zwischen 20 mm und 40 mm, bevorzugt zwischen 25 mm und 35 mm, besonders bevorzugt zwischen 28 mm und 32 mm, beträgt, und/oder wobei eine Länge (L) des Aufnahmearms ausgehend von dem Befestigungsabschnitt (11) zwischen 20 cm und 45 cm, bevorzugt zwischen 30 cm und 40 cm, besonders bevorzugt zwischen 33 und 37 cm, beträgt.

5. Haltevorrichtung (100, 100') nach einem der vorgenannten Ansprüche, wobei der Aufnahmeabschnitt (10) an einem unteren Ende des Befestigungsabschnitts (11) bezogen auf den am Waschtisch (200) befestigten Zustand, an dem Befestigungsabschnitt (11) angeordnet ist.

6. Haltevorrichtung (100, 100') nach einem der vorgenannten Ansprüche, wobei der Aufnahmeabschnitt (10) sowie die Stützeinrichtung (12) und/oder wenigstens ein Teil (17) des Befestigungsabschnitts (11) aus einem gemeinsamen Flachmaterialelement geformt sind.

7. Haltevorrichtung (100, 100') nach Anspruch 6, wobei die Stützeinrichtung (12) ein flächiger Materialabschnitt des Flachmaterials ist, wobei wenigstens ein Teil des Befestigungsabschnitts (11) und/oder des Aufnahmeabschnitts (11) von dem flächigen Materialabschnitt, insbesondere rechtwinklig, umgebogene Materialabschnitte sind.

8. Haltevorrichtung (100, 100') nach einem der vorgenannten Ansprüche, umfassend eine Höheneinstelleinrichtung (16, 16') zum Einstellen eines vertikalen Abstands (V) zwischen dem Aufnahmeabschnitt und einem Befestigungspunkt der Haltevorrichtung (100, 100') und dem Waschtisch (200).

9. Haltevorrichtung (100, 100') nach Anspruch 8, wobei die Höheneinstelleinrichtung (16, 16') in dem Befestigungsabschnitt (11) ausgebildet ist, umfassend einen ersten Teil (17) des Befestigungsabschnitts (11), welcher starr an dem Aufnahmeabschnitt (10) angeordnet ist sowie einen relativ zu dem ersten Teil (17), insbesondere linear, bewegbaren zweiten Teil (18) des Befestigungsabschnitts (11), wobei der erste Teil (17) und der zweite Teil (18) in unterschiedlichen Positionen zueinander anordbar sind zum Einstellen des vertikalen Abstands (V) zwischen dem Aufnahmeabschnitt (10) und dem Befestigungspunkt der Haltevorrichtung (100, 100').

10. Haltevorrichtung (100, 100') nach Anspruch 9, wobei der erste Teil (17) und/oder der zweite Teil (18) ein Langloch (17a, 18a) aufweisen, wobei der erste Teil (17) und der zweite Teil (18) relativ zueinander entlang deren Längsachsen bewegbar sind zum Einstellen des vertikalen Abstands (V) zwischen dem Aufnahmeabschnitt (10) und dem Befestigungspunkt der Haltevorrichtung (100, 100'), wobei eine relative Position des ersten Teils (17) und des zweiten Teils (18) zueinander mittels einer Fixiereinrichtung (19), insbesondere einer Gewindeschraube und einer Mutter, welche sich durch das Langloch (17a, 18a) in dem ersten Teil (17) und/oder dem zweiten Teil (18) erstreckt, fixierbar ist.

11. Haltevorrichtung (100, 100') nach einem der Ansprüche 8 bis 10, wobei an dem ersten Teil (17) oder an dem zweiten Teil (18) eine Gewindestange angeordnet ist und wobei an dem jeweils anderen Teil des ersten oder zweiten Teils (17, 18) ein mit dem Gewinde der Gewindestange in Eingriff stehendes Triebelement angeordnet ist, sodass der erste Teil (17) und der zweite Teil (18) nach Art eines Schneckengetriebes relativ zueinander bewegbar sind zum Einstellen des vertikalen Abstands (V) zwischen dem Aufnahmeabschnitt (10) und dem Befestigungspunkt der Haltevorrichtung (100, 100').

12. Haltevorrichtung (100, 100') nach einem der vorgenannten Ansprüche, wobei der Befestigungsabschnitt (11) ein Abstützelement (21) aufweist zum Abstützen der Haltevorrichtung (100, 100') an einer Wand (24), wobei das Abstützelement (21) bevorzugt verstellbar ist zum horizontalen Ausrichten des Aufnahmeabschnitts (10), und wobei das Abstützelement (21) bevorzugt eine Gewindeschraube (21a) ist, welche sich durch eine Öffnung mit einem Innengewinde (21c) in dem Befestigungsabschnitt (11) erstreckt und dessen Schraubenkopf (21b) sich an der Fläche der Wand (24) abstützt.

13. System (300), umfassend eine Waschtischplatte (400) und/oder ein Möbelelement sowie wenigstens eine, bevorzugt zwei, Haltevorrichtung (100, 100') bzw. Haltevorrichtungen (100, 100') nach einem der vorgenannten Ansprüche.

14. Waschtischplatte (400) oder Möbelelement ausgebildet zur Verwendung in einem System (300) nach Anspruch 13, wobei die Waschtischplatte (400) oder das Möbelelement, insbesondere an einer Längsseite, wenigstens eine Aussparung (23a, 23b, 23c) aufweist, wobei eine Tiefe der Aussparung (23a, 23b, 23c) einer Erstreckung der Stützeinrichtung (12) an dem Aufnahmeabschnitt (10) entspricht.

15. Vorwandelement für einen Waschtisch, aufweisend wenigstens eine Haltevorrichtung (100, 100') nach einem der Ansprüche 1 bis 12, bevorzugt aufweisend einen Waschtisch und bevorzugt eine Waschtischplatte (200) oder ein Möbelelement.
